# FASCICULE DE BREVET EUROPEEN

(11) **EP 0 972 282 B1**
(45) Date de publication et mention de la délivrance du brevet: **15.12.2004**
(21) Numéro de dépôt: 98949077.6
(22) Date de dépôt: 19.10.1998
(51) Int. Cl.: G09G 3/36, G09G 3/30, G09G 3/32

(54) **DISPOSITIF DE COMMANDE D'UNE CELLULE D'UN ECRAN MATRICIEL**
VORRICHTUNG ZUR STEUERUNG EINER MATRIXANZEIGESTELLE
DEVICE FOR CONTROLLING A MATRIX DISPLAY CELL

(30) Priorité: 15.12.1997 FR 9715863
(43) Date de publication de la demande: 19.01.2000
(73) Titulaire: Thales Avionics LCD S.A., 75800 Paris (FR)
(72) Inventeur: MAURICE, François, F-92648 Boulogne Cedex (FR)
(74) Mandataire: Esselin, Sophie
(86) Numéro de dépôt international: PCT/FR1998/002236
(87) Numéro de publication internationale: WO 1999/031650

(56) Documents cités:
- EP-A- 0 506 027
- EP-A- 0 750 288
- US-A- 5 654 811

## Description

La présente invention concerne un dispositif de commande matriciel, plus particulièrement un dispositif de commande matriciel utilisé dans un écran plat tel qu'un écran à cristaux liquides du type à matrice active ou d'autres types d'écran plat.

Dans l'art antérieur, un dispositif de commande matriciel est utilisé, par exemple, pour commander les cellules d'un écran plat telles que des cellules à cristaux liquides. Dans ce cas, il s'agit d'un écran à cristaux liquides du type à matrice active connu aussi sous l'abréviation AM-LCD. Un tel écran à cristaux liquides du type matrice active est représenté sur la figure 1. Dans ce cas, l'écran est constitué d'un certain nombre de cellules électro-optiques formées chacune d'une électrode et d'une contre-électrode enfermant le cristal liquide. Ces cellules sont référencées XL sur ladite figure. Les cellules électro-optiques sont arrangées en lignes et en colonnes, et commandées chacune par un circuit de commutation faisant partie d'un dispositif de commande de type matriciel. Comme représenté sur la figure 1, le circuit de commutation est réalisé par un transistor T dont une des électrodes est connectée à une colonne Cj et dont l'autre électrode est connectée à la cellule électro-optique XL. D'autre part, la grille du transistor T est connectée à une des lignes Li du dispositif de commande. Le plus souvent, la cellule électro-optique XL est associée à une capacité de stockage CP montée en parallèle sur la capacité formée par la cellule électro-optique en sortie du transistor T. L'ensemble formé du transistor T et de la capacité CP forme un circuit de commande élémentaire référencé Pij dans la figure 1. D'autre part, chacune des lignes de sélection Li est connectée à un circuit 2 de commande ou "driver ligne" qui applique successivement sur chaque ligne une impulsion de commande présentant une tension variant typiquement entre - 10 et + 20 volts. De même, chacune des colonnes Cj ou lignes de données est connectée à un circuit 3 de commande de colonnes ou "driver colonnes" qui envoie sur les colonnes Cj un signal analogique correspondant au signal vidéo représentant plus particulièrement une échelle de gris dont la tension varie typiquement entre + et - 5 volts.

Avec ce dispositif de commande matriciel, la commande d'une cellule électro-optique XL s'effectue de la manière suivante. Lorsqu'une impulsion est appliquée sur une ligne de sélection Li, le transistor de commutation T devient passant. De ce fait, la tension analogique appliquée sur la colonne Cj est transmise aux bornes des électrodes de la cellule électro-optique XL qui affiche un niveau de gris correspondant au signal de données.

En général, un dispositif de commande matriciel de ce type présente des transistors de commutation qui sont le plus souvent constitués par des transistors en couches minces TFT pour "Thin Film Transistor". Un tel dispositif est en général réalisé en silicium amorphe. D'autre part, les circuits 2,3 de commande lignes et colonnes peuvent être intégrés sur la plaque substrat sur laquelle est réalisé l'écran plat ou être réalisés indépendamment. Lorsqu'ils sont intégrés sur la plaque substrat, ils sont fabriqués en utilisant aussi du silicium amorphe.

Un des problèmes rencontrés avec ce type de dispositif de commande matriciel est un problème de consommation dû notamment à l'amplitude des signaux appliqués sur les lignes et les colonnes. Ce problème est d'autant plus important que l'on utilise pour l'adressage lignes de l'écran matriciel, la technique connue sous le terme "inversion de ligne", l'inversion de polarité ayant lieu à chaque ligne. Dans ce cas, on peut obtenir une consommation allant jusqu'à un watt pour une fréquence ligne de 30 KHz.

Un autre problème rencontré avec cette structure lorsqu'elle est réalisée avec des transistors en silicium polycristallin ou en silicium monocristallin, concerne le courant de fuite du transistor de commutation T à l'état bloqué qui tend à décharger les points élémentaires ou cellules électro-optiques XL.

La présente invention a pour but de remédier aux inconvénients cités ci-dessus en proposant un dispositif de commande matriciel présentant une nouvelle structure pour le circuit de commande élémentaire de chaque point élémentaire, cette structure étant particulièrement bien adaptée à l'utilisation du silicium polycristallin ou monocristallin pour la réalisation des transistors ou autres circuits semiconducteurs.

La présente invention a donc pour objet un dispositif de commande matriciel comportant un ensemble de circuits de commande disposés en lignes et en colonnes et commandant chacun un point élémentaire, l'état de chaque point élémentaire étant fonction de premier et second signaux de commande appliqués sur le circuit de commande respectivement par les lignes et les colonnes, caractérisé en ce que chaque circuit de commande est un circuit électrique pourvu de deux entrées indépendantes alimentées par le premier et le second signal, et d'une sortie qui génère le signal de commande du point élémentaire (XL). L'impédance de ce circuit entre sa sortie et celle d'une de ses entrées qui véhicule le premier signal devient faible suite à l'application d'une impulsion de tension adéquate sur ce premier signal, et cette même impédance devient très élevée suite à l'application d'une tension adéquate sur le deuxième signal.

Dans ce cas, le premier signal est un signal qui, dans un premier temps, permet d'activer tous les circuits de commande de la ligne correspondante en les rendant passants puis d'appliquer une rampe de tension qui est transmise en sortie du circuit de commande au point élémentaire correspondant. Selon un mode de réalisation préférentiel, le premier signal est constitué par un signal en forme de rampe précédé par une impulsion négative de précharge. Selon un perfectionnement, de préférence, l'instant de déclenchement du signal en forme de rampe est ajusté de ligne en ligne de manière à compenser les délais de propagation sur les colonnes.

D'autre part, le second signal est un signal de commutation de type numérique déterminant la durée pendant laquelle les circuits de commande activés restent passants. Selon un mode de réalisation préférentiel, le second signal de commutation est constitué par des impulsions de type PWM pour "Pulse Width Modulation" en langue anglaise. De préférence, l'instant de déclenchement des impulsions est ajusté de colonne en colonne pour compenser les délais sur les lignes.

Selon un mode de réalisation préférentiel de la présente invention, le circuit de commande est constitué par un premier transistor connectant le point élémentaire à la ligne correspondante recevant le premier signal et un second transistor dont une première électrode est connectée à la grille du premier transistor, dont la grille est reliée à la colonne correspondante recevant le second signal et dont la deuxième électrode est connectée à un potentiel de référence.

Selon une caractéristique supplémentaire de la présente invention, le circuit de commande élémentaire comporte de plus une capacité connectée entre la grille du premier transistor et la ligne correspondante. De même, la deuxième électrode du second transistor est connectée à la ligne précédente. Selon une autre caractéristique de la présente invention, les circuits sont réalisés en utilisant du silicium polycristallin.

D'autres caractéristiques et avantages de la présente invention apparaîtront à la lecture de la description faite ci-après d'un mode de réalisation préférentiel, cette description étant faite avec référence aux dessins ci-annexés dans lesquels :
- la figure 1 déjà décrite est une représentation schématique d'un dispositif de commande matriciel utilisé dans le cas d'un écran à cristaux liquides à matrice active associé à des circuits de commande lignes et colonnes conformément à l'art antérieur ;
- la figure 2 est une représentation schématique d'un dispositif de commande matriciel conforme à la présente invention dans le cas où le point élémentaire est constitué par une cellule à cristaux liquides, ce dispositif étant associé à des circuits de commande lignes et colonnes,
- la figure 3 représente la forme des différents signaux appliqués respectivement sur les lignes, les colonnes, au point A, au point B et la tension grille source du transistor MN2 dans le cas du circuit de commande élémentaire de la figure 2, et,
- la figure 4 est une représentation schématique d'un dispositif de commande matriciel conforme à la présente invention dans le cas où le point élémentaire est constitué par un matériau électroluminescent, ce dispositif étant associé à des circuits de commande lignes et colonnes.

Dans les figures, pour simplifier la description, les mêmes éléments portent les mêmes références. D'autre part, la présente invention sera décrite en se référant à un écran à cristaux liquides. Toutefois, il est évident pour l'homme de l'art que l'invention peut s'appliquer à des points élémentaires constitués par tout circuit de stockage d'un signal électrique tel qu'une cellule électro-optique ou autre.

Sur la figure 2, on a représenté un dispositif de commande matriciel conforme à la présente invention associé à un circuit de commande lignes 20 et un circuit de commande colonnes 30, lesdits circuits pouvant être intégrés ou non sur le même substrat que le dispositif de commande matriciel. Dans le dispositif de commande matriciel de la figure 2, le circuit de commande élémentaire référencé P'ij a été modifié de manière à limiter la consommation électrique et permettre ainsi une réalisation en silicium polycristallin. De manière plus spécifique, le circuit de commande élémentaire P'ij disposé en lignes et en colonnes commande un point élémentaire constitué, dans le mode de réalisation représenté, par une cellule électro-optique XL, plus particulièrement une cellule à cristal liquide. Sur cette cellule électro-optique est montée en parallèle une capacité de stockage CP, ladite cellule jouant elle-même le rôle d'une capacité et ses propriétés optiques étant modifiées en fonction de la valeur du champ électrique qui traverse le cristal liquide.

On décrira maintenant un mode de réalisation d'un circuit de commande élémentaire P'ij dont la caractéristique principale est d'avoir un signal de sortie suivant le signal d'entrée lorsqu'il est activé par un premier signal, à savoir celui appliqué sur les lignes L'i, et dont l'impédance entre l'entrée et la sortie devient très grande sous l'effet d'un deuxième signal, à savoir le signal appliqué sur les colonnes C'j. Dans le cas de la figure 2, le circuit de commande P'ij est constitué essentiellement par un dispositif de commutation MN2 constitué de préférence par un transistor en couches minces ou TFT. Une électrode du transistor MN2 est reliée à une électrode de la cellule électro-optique XL tandis que son autre électrode est reliée à une ligne L'i. D'autre part, la grille du transistor MN2 est reliée à une électrode d'un second transistor MN1 dont l'autre électrode est connectée à la masse dans le mode de réalisation représenté et dont la grille est connectée à une colonne C'j. Comme représenté sur la figure 2, une capacité référencée CB est connectée entre la grille du transistor de commutation MN2 et la ligne L'i. Le point de connexion entre la capacité CB et la grille du transistor MN2 est référencé A tandis que le point de connexion entre l'électrode du transistor MN2 et l'électrode de la cellule électro-optique XL est référencé B. Les lignes L'i sont connectées à un circuit de commande de lignes 20 qui fournit sur les lignes un signal de données constitué par un signal qui, dans un premier temps, permet d'activer tous les circuits élémentaires de commande de la ligne correspondante en les rendant passants, puis d'appliquer ensuite une rampe de tension qui est transmise en sortie du circuit élémentaire de commande à la cellule XL. De même, l'ensemble des colonnes C'j est relié à un circuit de commande de colonnes 30 qui fournit, sur chaque colonne, un second signal constitué par un signal de commutation de type numérique, plus particulièrement des impulsions de type PWM déterminant la durée pendant laquelle les circuits de commande P'ij activés restent passants.

On expliquera maintenant, avec référence à la figure 3, le fonctionnement du circuit de commande représenté à la figure 2. Comme représenté sur la figure 3, le signal appliqué sur les lignes L'i, L'i + 1 est constitué par une impulsion négative permettant d'activer tous les circuits de commande élémentaires d'une ligne suivie d'une rampe dont l'amplitude varie typiquement entre - 5 volts et + 10 volts de préférence. La durée T du signal L'i correspond à un temps ligne. Sur la ligne L'i + 1 , le même signal est appliqué mais décalé d'un temps T comme représenté sur la figure 3. D'autre part, sur les colonnes C'j est appliqué un signal de commutation constitué par des impulsions de type PWM pour moduler les impulsions en largeur, le signal présentant des niveaux compris typiquement entre 0 et 2 volts, dans le cas d'une réalisation en silicium polycristallin ou en silicium monocristallin.

Lorsque la ligne L'i n'est pas adressée, le circuit de commande élémentaire constitué principalement des deux transistors MN1 et MN2 fonctionne de la manière suivante. Comme représenté sur la figure 2, la deuxième électrode du transistor MN1 est à un potentiel de référence à savoir soit à la masse dans le mode de réalisation représenté soit au potentiel de la ligne précédente qui se trouve elle-même à une tension de référence, car elle n'est pas adressée. Lorsqu'une impulsion est appliquée sur la colonne C'j, à savoir sur la grille du transistor MN1, le transistor MN1 devient passant et le point A, à savoir la grille du transistor MN2 passe au potentiel de référence. A ce moment, la tension grille source Vgs du transistor MN2 est à zéro et le courant "off" du transistor MN2 est minimum. Il en résulte que la cellule électro-optique XL ne se décharge pas.

Lorsque la ligne L'i est adressée, à savoir lorsqu'elle applique un signal tel que représenté par L'i sur la figure 3, la ligne L'i subit tout d'abord une chute de tension négative - V. Le point A, du fait de la capacité CB, subit la même chute de tension instantanée. La colonne C'j recevant une impulsion positive, comme représenté sur la figure 3, le transistor MN1 est passant et, de ce fait, le potentiel du point A est ramené au niveau du potentiel de référence, à savoir à la masse ou zéro, dans le cas du mode de réalisation représenté. La tension grille source Vgs du transistor MN2 devient positive et passe à une valeur correspondant à la chute de tension sur la ligne L'i ce qui rend le transistor MN2 passant. Immédiatement après, la tension appliquée sur la colonne C'j chute à zéro, entraînant le passage à l'état "off" ou haute impédance du transistor MN1. La tension grille source Vgs du transistor MN2 reste constante du fait de la capacité CB. Lorsque la rampe de tension est appliquée sur la ligne L'i, le transistor MN2 étant passant, la tension au point B recopie la tension de la rampe jusqu'à ce qu'une nouvelle impulsion positive sur la colonne rende le transistor MN1 passant, ce qui a pour effet de ramener la tension au point A au potentiel de référence. A ce moment, le transistor MN2 devient non passant et la tension au point B reste constante comme représenté sur la figure 3.

Le nouveau circuit de commande élémentaire ci-dessus permet donc d'afficher des niveaux de gris correspondant à la durée pendant laquelle la rampe est appliquée au point A. Pour une utilisation dans un écran plat à cristaux liquides, la tension de chaque cellule élémentaire P'ij peut donc atteindre une valeur quelconque dans la gamme de variation de la rampe fournie par le premier signal. La polarité de chaque cellule peut donc être choisie indépendamment de celle de ses voisines pour peu que la tension de la contre électrode soit ajustée à une valeur voisine de la moitié de la tension maximale atteinte par le premier signal.

Le circuit de commande décrit ci-dessus permet de diminuer efficacement la consommation. En effet, la consommation est donnée par ½ f CV₂, f étant la fréquence ligne, V l'amplitude du signal appliqué et C les capacités.

Le tableau ci-après montre la différence de consommation entre le dispositif de commande de la figure 1 et de la figure 2 pour un écran à cristaux liquides comprenant 600 lignes et 2400 colonnes sur une diagonale de l'ordre de 30 cm.

| **COLONNES** | **SIGNAUX APPLIQUES** | **FREQUENCE LIGNE** | **PUISSANCE** |
|---|---|---|---|
| art antérieur | analogique: +/- 5 V | 30 KHz | ≈ ½ W |
| invention | PWM: 0 - 1 V | 30 KHz | 20 mW |

| **LIGNES** | **SIGNAUX APPLIQUES** | **FREQUENCE LIGNE** | **PUISSANCE** |
|---|---|---|---|
| art antérieur | numérique: 40 V | 30 KHz 1 ligne à la fois | ≈ 10 mW |
| invention | analogique rampe de données: 15 V | 30 KHz 1 ligne à la fois | ≈ 2 mW |

D'autre part, lorsque l'on utilise du silicium polycristallin réalisé sur verre ou du silicium monocristallin pour réaliser le dispositif de commande, les transistors MN2 fonctionnent avec une tension grille-source Vgs contrôlée, ce qui donne un courant "off" plus faible.

Un autre avantage de cette invention est que les « drivers colonne » 30 ont une fonction uniquement numérique, et fonctionnent à basse tension, ce qui facilite leur conception et diminue leur coût.

La figure 4 présente une variante de l'invention où la sortie des circuits de commande élémentaires P'ij identiques à ceux représentés sur la figure 3 est non plus connectée à un élément à cristal liquide, mais à la grille d'un transistor MN3 dont le rôle est de délivrer, à un matériau électroluminescent, un courant d'excitation contrôlé par cette tension.

## Revendications

1. Dispositif de commande matriciel comportant un ensemble de circuits de commande (P'ij) disposés en lignes et en colonnes et commandant chacun un point élémentaire (XL), l'état de chaque point élémentaire étant fonction de premier et second signaux (L'i, C'j) de commande appliqués sur le circuit de commande (P'ij) respectivement par les lignes (L'i) et les colonnes (C'j), **caractérisé en ce que** chaque circuit de commande (P'ij) est un circuit électrique pourvu de deux entrées indépendantes alimentées par le premier et le second signal, et d'une sortie qui génère le signal de commande du point élémentaire (XL), l'impédance de ce circuit électrique entre la sortie et celle d'une de ses entrées qui véhicule le premier signal devenant faible suite à l'application d'une impulsion de tension adéquate sur ce premier signal (L'i), et **en ce que** cette même impédance devient très élevée suite à l'application d'une tension adéquate sur le deuxième signal.

2. Dispositif selon la revendication 1, **caractérisé en ce que** le premier signal (L'i) est un signal qui, dans un premier temps, permet d'activer tous les circuits de commande (P'ij) de la ligne (L'i) correspondante en les rendant passants puis d'appliquer une rampe de tension qui est transmise en sortie du circuit de commande (P'ij) au point élémentaire correspondant.

3. Dispositif selon la revendication 2, **caractérisé en ce que** le premier signal (L'i) est constitué par un signal en forme de rampe précédé par une impulsion négative de précharge.

4. Dispositif selon l'une quelconque des revendications 2 et 3, **caractérisé en ce que** le déclenchement du signal en forme de rampe est ajusté de ligne en ligne de manière à compenser les délais de propagation sur les colonnes (C'j).

5. Dispositif selon la revendication 1, **caractérisé en ce que** le second signal (C'j) est un signal de commutation de type numérique déterminant la durée pendant laquelle les circuits de commande (P'ij) activés restent passants.

6. Dispositif selon la revendication 5, **caractérisé en ce que** le second signal (C'j) de commutation est constitué par des impulsions de type PWM (Pulse Width Modulation).

7. Dispositif selon l'une quelconque des revendications 5 et 6, **caractérisé en ce que** le déclenchement des impulsions est ajusté de colonne en colonne pour compenser les délais sur les lignes (L'i).

8. Dispositif selon l'une quelconque des revendications 1 à 7, **caractérisé en ce que** le circuit de commande (P'ij) est constitué par un premier transistor (MN2) connectant le point élémentaire (XL) à la ligne (L'i) correspondante recevant le premier signal et un second transistor (MN1) dont une première électrode est connectée à la grille du premier transistor, dont la grille est reliée à la colonne (C'j) correspondante recevant le second signal et dont la deuxième électrode est connectée à un potentiel de référence.

9. Dispositif selon la revendication 8, **caractérisé en ce qu'**il comporte de plus une capacité (CB) connectée entre la grille du premier transistor (MN2) et la ligne (L'i) correspondante.

10. Dispositif selon la revendication 8, **caractérisé en ce que** la deuxième électrode du second transistor (MN1) est connectée à la ligne précédente (L'i-1 ).

11. Dispositif selon l'une quelconque des revendications précédentes, **caractérisé en ce que** les circuits sont réalisés en utilisant du silicium polycristallin, du silicium amorphe, ou du silicium monocristallin.

12. Dispositif selon l'une quelconque des revendications précédentes, **caractérisé en ce que** les points élémentaires sont des cellules électro-optiques.

13. Dispositif selon l'une quelconque des revendications précédentes, **caractérisé en ce que** la sortie des points élémentaires P'ij servent à moduler le courant d'excitation d'un matériau électroluminescent.

## Patentansprüche

1. Matrixsteuervorrichtung, die eine Einheit von Steuerschaltungen(P'ij) aufweist, die in Zeilen und Spalten angeordnet sind und je einen Elementarpunkt (XL) steuern, wobei der Zustand jedes Elementarpunkts von einem ersten bzw. einem zweiten Steuersignal (L'i, C'j) abhängt, die an die Steuerschaltung (P'ij) von den Zeilen (L'i) bzw. den Spalten (C'j) angelegt werden, **dadurch gekennzeichnet, dass** jede Steuerschaltung (P'ij) eine elektrische Schaltung ist, die mit zwei unabhängigen Eingängen, die vom ersten und vom zweiten Signal gespeist werden, und mit einem Ausgang versehen ist, der das Steuersignal des Elementarpunkts (XL) erzeugt, wobei die Impedanz dieser elektrischen Schaltung zwischen dem Ausgang und demjenigen ihrer Eingänge, der das erste Signal transportiert, nach dem Anlegen eines geeigneten Spannungsimpulses an dieses erste Signal (L'i) niedrig wird, und dass diese gleiche Impedanz nach dem Anlegen einer geeigneten Spannung an das zweite Signal sehr hoch wird.

2. Vorrichtung nach Anspruch 1, **dadurch gekennzeichnet, dass** das erste Signal (L'i) ein Signal ist, das es zuerst ermöglicht, alle Steuerschaltungen (P'ij) der entsprechenden Zeile (L'i) zu aktivieren, indem es sie leitend macht, und dann eine Spannungsrampe anzulegen, die am Ausgang der Steuerschaltung (P'ij) an den entsprechenden Elementarpunkt übertragen wird.

3. Vorrichtung nach Anspruch 2, **dadurch gekennzeichnet, dass** das erste Signal (L'i) aus einem rampenförmigen Signal gebildet wird, dem ein negativer Vorladungsimpuls vorausgeht.

4. Vorrichtung nach einem der Ansprüche 2 und 3, **dadurch gekennzeichnet, dass** das Auslösen des rampenförmigen Signals von Zeile zu Zeile so geregelt wird, dass die Ausbreitungsverzögerungen in den Spalten (C'j) kompensiert werden.

5. Vorrichtung nach Anspruch 1, **dadurch gekennzeichnet, dass** das zweite Signal (C'j) ein Schaltsignal vom digitalen Typ ist, das die Dauer bestimmt, während der die aktivierten Steuerschaltungen (P'ij) leitend bleiben.

6. Vorrichtung nach Anspruch 5, **dadurch gekennzeichnet, dass** das zweite Schaltsignal (C'j) aus Impulsen vom Typ PWM (Pulse Width Modulation) besteht.

7. Vorrichtung nach einem der Ansprüche 5 und 6, **dadurch gekennzeichnet, dass** das Auslösen der Impulse von Spalte zu Spalte geregelt wird, um die Verzögerungen in den Zeilen (L'i) zu kompensieren.

8. Vorrichtung nach einem der Ansprüche 1 bis 7, **dadurch gekennzeichnet, dass** die Steuerschaltung (P'ij) aus einem ersten Transistor (MN2), der den Elementarpunkt (XL) mit der entsprechenden Zeile (L'i) verbindet, die das erste Signal empfängt, und aus einem zweiten Transistor (MN1) besteht, von dem eine erste Elektrode mit dem Gate des ersten Transistors verbunden ist, dessen Gate mit der entsprechenden Spalte (C'j) verbunden ist, die das zweite Signal empfängt, und dessen zweite Elektrode mit einem Bezugspotential verbunden ist.

9. Vorrichtung nach Anspruch 8, **dadurch gekennzeichnet, dass** sie außerdem einen Kondensator (CB) aufweist, der zwischen das Gate des ersten Transistors (MN2) und die entsprechende Zeile (L'i) geschaltet ist.

10. Vorrichtung nach Anspruch 8, **dadurch gekennzeichnet, dass** die zweite Elektrode des zweiten Transistors (MN1) mit der vorhergehenden Zeile (L'i-1) verbunden ist.

11. Vorrichtung nach einem der vorhergehenden Ansprüche, **dadurch gekennzeichnet, dass** die Schaltungen aus polykristallinem Silicium, aus amorphem Silicium oder aus monokristallinem Silicium hergestellt sind.

12. Vorrichtung nach einem der vorhergehenden Ansprüche, **dadurch gekennzeichnet, dass** die Elementarpunkte elektrooptische Zellen sind.

13. Vorrichtung nach einem der vorhergehenden Ansprüche, **dadurch gekennzeichnet, dass** der Ausgang der Elementarpunkte P'ij dazu dient, den Erregerstrom eines Elektrolumineszenzmaterials zu modulieren.

## Claims

1. Matrix drive device including a set of control circuits (P'ij) arranged in rows and columns and each controlling an elementary point (XL), the state of each elementary point being a function of first and second control signals (L'i, C'j) applied to the control circuit (P'ij) respectively via the rows (L'i) and columns (C'j), **characterized in that** each control circuit (P'ij) is an electrical circuit provided with two independent inputs, supplied by the first signal and the second signal, and with one output which generates the signal for controlling the elementary point (XL), the impedance of this electrical circuit between the output and that one of its inputs which is carrying the first signal becoming low following the application of an adequate voltage pulse on this first signal (L'i), and **in that** this same impedance becomes very high following the application of an adequate voltage on the second signal.

2. Device according to Claim 1, **characterized in that** the first signal (L'i) is a signal which, in a first stage, makes it possible to activate all the control circuits (P'ij) of the corresponding row (L'i) by turning them on, then to apply a voltage ramp which is sent as the output of the control circuit (P'ij) to the corresponding elementary point.

3. Device according to Claim 2, **characterized in that** the first signal (L'i) consists of a ramp-shaped signal preceded by a negative precharge pulse.

4. Device according to either of Claims 2 and 3, **characterized in that** the triggering of the ramp-shaped signal is adjusted from row to row so as to compensate for the propagation delays on the columns (C'j).

5. Device according to Claim 1, **characterized in that** the second signal (C'j) is a switching signal of digital type determining the duration for which the activated control circuits (P'ij) remain on.

6. Device according to Claim 5, **characterized in that** the second switching signal (C'j) consists of pulses of PWM (Pulse Width Modulation) type.

7. Device according to either of Claims 5 and 6, **characterized in that** the triggering of the pulses is adjusted from column to column in order to compensate for the delays on the rows (L'i).

8. Device according to any one of Claims 1 to 7, **characterized in that** the control circuit (P'ij) consists of a first transistor (MN2) connecting the elementary point (XL) to the corresponding row (L'i) receiving the first signal, and a second transistor (MN1) a first electrode of which is connected to the gate of the first transistor, the gate of which is linked to the corresponding column (C'j) receiving the second signal and the second electrode of which is connected to a reference potential.

9. Device according to Claim 8, **characterized in that** it further includes a capacitor (CB) connected between the gate of the first transistor (MN2) and the corresponding row (L'i).

10. Device according to Claim 8, **characterized in that** the second electrode of the second transistor (MN1) is connected to the preceding row (L'i-1).

11. Device according to any one of the preceding claims, **characterized in that** the circuits are produced using polycrystalline silicon, amorphous silicon or single-crystal silicon.

12. Device according to any one of the preceding claims, **characterized in that** the elementary points are electro optic cells.

13. Device according to any one of the preceding claims, **characterized in that** the output of the elementary points (P'ij) serves to modulate the excitation current of an electroluminescent material.
